# FASCICULE DE BREVET EUROPEEN

(11) **EP 1 825 565 B1**
(45) Date de publication et mention de la délivrance du brevet: **19.08.2009**
(21) Numéro de dépôt: 05818906.9
(22) Date de dépôt: 24.11.2005
(51) Int. Cl.: H01Q 15/00, G02B 6/122

(54) **PERFECTIONNEMENT AUX ANTENNES A BANDES INTERDITES PHOTONIQUES**
OPTIMIERUNG VERBOTENER PHOTONENBANDANTENNEN
OPTIMISATION OF FORBIDDEN PHOTON BAND ANTENNAE

(30) Priorité: 13.12.2004 FR 0452947
(43) Date de publication de la demande: 29.08.2007
(73) Titulaire: Thomson Licensing, 92100 Boulogne (FR)
(72) Inventeur: BOISBOUVIER, Nicolas, F-74500 EVIAN-LES-BAINS (FR); LOUZIR, Ali, F-35000 RENNES (FR); LE BOLZER, Françoise, F-35000 RENNES (FR); TAROT, Anne-Claude, F-35370 ETRELLES (FR); MAHDJOUBI, Kouroch, F-35510 CESSONS-SEVIGNE (FR)
(74) Mandataire: Ruellan-Lemonnier, Brigitte
(86) Numéro de dépôt international: PCT/FR2005/050985
(87) Numéro de publication internationale: WO 2006/064140

(56) Documents cités:
- US-A- 4 700 197
- US-A1- 2004 041 741
- US-B1- 6 483 640
- POILASNE G ET AL: "METALLIC PHOTONIC BAND-GAP MATERIALS (MPBG) AS ANGULAR SELECTIVE REFLECTOR OR RADOME: APPLICATION TO ANTENNA GRATING LOBE REDUCTION MATERIAUX A BANDE INTERDITE PHOTONIQUE METALLIQUE (BIPM) EN TANT QUE RADOME OU REFLECTEUR A REPONSE ANGULAIRE SELECTIVE: APPLICATIONA LA REDUCTION DES LOBES DE RESEAUX" ANNALES DES TELECOMMUNICATIONS - ANNALS OF TELECOMMUNICATIONS, PRESSES POLYTECHNIQUES ET UNIVERSITAIRES ROMANDES, LAUSANNE, CH, vol. 55, no. 5/6, mai 2000 (2000-05), pages 207-215, XP000947980 ISSN: 0003-4347

## Description

La présente invention concerne les antennes à bandes interdites photoniques.

Les structures à bandes interdites photoniques sont connues sous l'abréviation BIP, de manière générale sous le terme « Photonic Band Gap Structure ou PBG structure » en langue anglaise, pour des structures périodiques qui interdisent la propagation d'une onde pour certaines bandes de fréquences. Les structures ont tout d'abord été utilisées dans le domaine optique mais, depuis quelques années, leur application est étendue à d'autres gammes de fréquences. Les structures à bandes interdites photoniques sont utilisées notamment dans des dispositifs micro-ondes tels que des filtres, des antennes ou similaire.

Parmi les structures à bandes interdites photoniques, on trouve des structures métalliques qui utilisent une distribution périodique d'éléments métalliques, d'autres une distribution périodique d'éléments diélectriques mais aussi des structures métallo-diélectriques.

La présente invention se rapporte à une structure à bandes interdites photoniques utilisant des éléments métalliques, plus particulièrement des tiges parallèles parfaitement conductrices et disposées périodiquement.

Des antennes à bandes interdites photoniques à base d'éléments métalliques tels que des tiges métalliques parallèles ont déjà été étudiées. Ainsi, l'article publié dans la revue Chin. Phys.Lett. Vol. 19, n° 6 (2002) 804 intitulé « Metal Photonic Band Gap Resonant Antenna with High Directivity and High Radiation Resistance », de Lin Qien, FU-Jian, HE Sai-Ling, Zhang Jian-Wu étudie une structure résonnante à bandes interdites photoniques métallique (MBPG) formée de tiges métalliques parallèles infiniment longues selon la direction Z.

Cet article étudie plus particulièrement la directivité et la résistance au rayonnement pour une certaine gamme de fréquences d'une antenne résonnante (MPBG) comportant une antenne source à rayonnement linéaire et une cavité construite dans une structure photonique métallique formée de tiges métalliques parallèles, la cavité étant obtenue en éliminant certaines tiges autour de l'antenne source. Les études sur les antennes à bandes interdites photoniques de ce type ont été réalisées avec des tiges métalliques infinies ou supposées comme telle.

La présente invention concerne une antenne à bandes interdites photoniques (BIP) qui est réalisée avec des tiges métalliques de longueur finie, la hauteur des tiges par rapport au substrat recevant la source rayonnante étant contrôlée de manière à contrôler le diagramme de rayonnement de l'antenne dans le plan vertical.

La présente invention concerne une antenne à bandes interdites photoniques (BIP) comportant, selon un plan de directions x, y, une source rayonnante et une structure à bandes interdites photoniques constituée par des tiges métalliques parallèles, perpendiculaires au plan, les tiges de diamètre d se répétant nₓ fois avec une période aₓ dans la direction x et n_{y} fois avec une période a_{y} dans la direction y, **caractérisée en ce que** la hauteur des tiges vues à partir de la source rayonnante est croissante.

Selon un mode de réalisation préférentiel, la hauteur des tiges comprises entre la source et la tige la plus extérieure est choisie pour être supérieure à kh/n, n étant égal au nombre de tiges vues à partir de la source, h étant la hauteur de la tige la plus extérieure et k un entier variant entre 1 et n.

De préférence, la hauteur des premières tiges métalliques vue par la source est choisie pour être supérieure à 3 x I où I est la hauteur de la source rayonnante. A cette valeur, l'effet BIPM est obtenu, à savoir l'on obtient en fonction de la période à une fréquence donnée des bandes passantes et interdites.

De préférence, les hauteurs des tiges comprises entre la source et la tige la plus extérieure suivent une fonction monotone croissante. De préférence, selon chaque direction x ou y, les nombres de tiges sont identiques. Ils sont choisis tels que n ≥ 3. Toutefois, les nombres de tiges vues à partir de la source peuvent être différents, ce qui donne des nombres nx et ny de tiges ayant des valeurs différentes.

Selon une caractéristique préférentielle de la présente invention, les périodes aₓ et a_{y} de reproduction des tiges métalliques selon les directions x et y sont choisies pour être identiques. Toutefois, ces périodes aₓ et a_{y} peuvent être différentes.

Selon un mode de réalisation de la présente invention, les tiges sont réalisées en un matériau métallique présentant une conductivité supérieure à 10⁻⁷ tel que le cuivre (5.9.10⁷ S/m), l'argent (4.1.10⁷ S/m), l'aluminium (3.5.10⁷ S/m) ou similaire.

D'autre part, la source est constituée par un dipôle ou un monopole vertical fixé au substrat formant plan de masse. Ladite source est positionnée à la place d'une des tiges métalliques ou entre les tiges métalliques.

D'autres caractéristiques et avantages de la présente invention apparaîtront à la lecture de la description de différents modes de réalisation préférentiels, cette description étant faite avec référence aux dessins ci-annexés, dans lesquels :

La figure 1 représente schématiquement, en A une antenne à bandes interdites photoniques dans laquelle les tiges sont de même hauteur h (h=8I, avec I hauteur de la source) et en B, un diagramme de rayonnement selon les trois axes x, y, z.

La figure 2 représente les diagrammes de rayonnement d'une antenne à bandes interdites photoniques telle que représentée à la figure 1 par comparaison avec les diagrammes de rayonnement d'un dipôle seul respectivement dans un plan θ = 90°(a) et un plan φ = 0°(b), la hauteur des tiges métalliques étant de h=4.5I, avec I la hauteur de la source.

La figure 3 est un diagramme donnant les bandes passantes et les bandes interdites d'une antenne à bandes interdites photoniques en fonction de la fréquence de fonctionnement et de la période.

La figure 4 représente schématiquement en A une vue en 3D et en B une vue de dessus d'une antenne à bandes interdites photoniques, conforme à un mode de réalisation de la présente invention, et

La figure 5 représente trois configurations d'antennes à bandes interdites photoniques avec des tiges métalliques de hauteur différente selon les vues avec, pour chacune des configurations, un diagramme de rayonnement en élévation et un diagramme de rayonnement en 3D.

Les exemples décrits ci-après sont des réalisations schématiques qui ne sont pas limitatives. Ces réalisations ont permis de tester la faisabilité et les résultats obtenus avec la structure conforme à l'invention. Toutefois, dans une réalisation pratique, on utilisera de préférence un monopole monté sur un plan de masse avec des tiges elles aussi fixées sur ledit plan, plutôt qu'un dipôle.

La figure 1 représente une antenne 1 constituée d'un dipôle 10, positionné au milieu d'une structure à bandes interdites photoniques (BIP), formée de tiges métalliques 11 de hauteur finie (référencée structure BIPM). Les tiges métalliques sont réalisées dans un matériau présentant une conductivité supérieure à 10⁻⁷ tel que le cuivre, l'argent, l'aluminium ou similaire.

Comme représenté sur la figure 1, les tiges métalliques 11 sont disposées selon 7 rangées de 7 éléments, les rangées et les éléments étant espacés les uns des autres d'une distance a donnant le pas ou la période de la structure à bandes interdites photoniques.

Dans le mode de réalisation représenté sur la figure 1, la structure BIPM a la forme d'un motif carré avec nₓ = n_{y} = 7 et une période aₓ = a_{y} = a identique selon les directions x et y. Toutefois, il est évident pour l'homme de l'art qu'une structure BIPM présentant des nombres nₓ et n_{y} ainsi que des périodes aₓ et a_{y} différentes selon les directions x et y peuvent aussi être envisagée dans le cadre de la présente invention.

L'antenne telle que représentée à la figure 1A a été dimensionnée pour fonctionner à une fréquence f0 = 5.25 GHz. Dans ce cas, le nombre n de tiges vues par l'élément rayonnant ou source 10 placé au centre de la structure est égal à n = 3, tandis que la période a est égale à 17,5 mm, les tiges métalliques présentant un diamètre de 1 mm et une hauteur h égale à 8xI, I étant la hauteur de la source filaire, à savoir le dipôle.

La figure 1B représente selon les trois dimensions, la surface caractéristique du rayonnement de l'antenne tandis que les figures 2A et 2B représentent, selon une coupe surfacique dans le plan θ = 90° et le plan φ = 0°, un diagramme de rayonnement du dipôle seul et du dipôle au centre d'une structure BIPM telle que celle de la figure 1A, mais avec une hauteur des tiges métalliques h=4.5*I, avec I hauteur de la source.

Les diagrammes de rayonnement permettent de mettre en évidence l'effet obtenu par la structure BIPM sur le diagramme de rayonnement d'une antenne formée d'un dipôle. En effet, la présence d'une structure BIP métallique fait apparaître à la fréquence de travail des directions privilégiées de rayonnement à 0°, 90°, 180° et 270° et des minima de rayonnement à 45°, 135°, 225°, 315°.

La figure 3 représente le diagramme des bandes d'une structure à bandes interdites photoniques métallique constituée de n = 3 tiges métalliques vues à partir de la source en fonction de la période a du BIP métallique. Ce type de diagramme ou abaque permet de déterminer, à la fréquence de travail, la valeur de la période a qui doit être prise pour obtenir le rayonnement souhaité.

Ainsi, en utilisant le diagramme de la figure 3, on s'aperçoit qu'à une fréquence de travail de f0 = 5.25 GHz, la période vaut a = 17.5 mm. En conséquence, une source placée au centre d'une structure BIP métallique formée de 7 x 7 tiges selon une période a = 17,5, présente selon les directions 0°, 90°, 180°, 270°, un lobe de rayonnement en conformité avec le caractère passant de la bande. Cela a été démontré par les diagrammes de rayonnement des figures 1B et 2.

On décrira maintenant avec référence aux figures 4 et 5, une antenne à bandes interdites photoniques métallique dont la structure permet d'améliorer les diagrammes de rayonnement de la structure représentée à la figure 1B, plus particulièrement le diagramme en élévation (plan φ = 0°). Comme représenté respectivement en perspective sur la figure 4A et en vue de dessus sur la figure 4B, la hauteur des tiges métalliques de la figure 1A a été modifiée de sorte que, à partir de la source, les hauteurs des tiges soient croissantes.

Comme cela sera expliqué ci-après, l'utilisation des tiges à hauteur variable permet le contrôle du diagramme de rayonnement en élévation tout en conservant le même diagramme en azimut.

Sur la figure 5, on a représenté une antenne à bandes interdites photoniques dans laquelle la source 10 voit trois tiges métalliques de hauteur h finie et identique. Dans ce cas, comme représenté sur la figure 5A, le diagramme de rayonnement en élévation présente plusieurs minima dus aux comportements passants ou bloquants de la structure à bandes interdites photoniques métallique pour la période apparente dans la direction considérée. Ce diagramme est semblable au diagramme de la figure 2B. D'autre part, le diagramme de rayonnement en 3D présente selon l'axe z un lobe de rayonnement. En effet, lorsque les tiges sont de hauteurs constantes h, le diagramme de rayonnement se conserve dans le plan xOy mais évolue dans le plan xOz en fonction de h. Dans le présent cas, le diagramme de la figure 1b est donné pour h=8*I (I hauteur de la source) et ne correspond pas exactement à la représentation 2D de la figure 2 (h=4.5*I).

Conformément à la présente invention et comme représenté sur la figure 5B, la hauteur des 3 tiges métalliques vues par la source 10 est différente d'une tige à l'autre et croissante de sorte que H3 < H2 < H1. Dans ce cas, on s'aperçoit sur le diagramme en élévation que les lobes secondaires dus au comportement de la structure BIP métallique, sont plus faibles, ce qui se retrouve aussi sur le diagramme en 3D. Comme mentionné préalablement, les hauteurs H3, H2, H1 peuvent suivre une fonction monotone croissante. De préférence, la hauteur des tiges H3, H2, H1 comprise entre la source et la tige la plus extérieure (H1) est choisie pour être supérieure à kH1/n, n étant égal au nombre de tiges vues à partir de la source (3 dans le mode de réalisation représenté), H1 la hauteur de la tige externe et k un entier variant entre 1 et n. D'autre part, pour obtenir l'effet BIP, la hauteur H3 doit être égale à au moins 3 x I où I est la hauteur de la source rayonnante.

Une autre structure conforme à la présente invention a été représentée dans la partie C de la figure 5. Dans ce cas, la source 10 a trois tiges métalliques dont la hauteur est croissante de la source vers la tige extérieure H'1 aveac H'3 < H'2 < H'1. Dans ce mode de réalisation, la taille des tiges métalliques suit sensiblement l'équation donnée ci-dessus. Dans ce cas, le diagramme en élévation de la figure 5C montre une diminution importante des lobes secondaires due à la structure particulière du BIP métallique, ce qui se retrouve aussi sur le diagramme en 3D.

La présente invention a été décrite en se référant à une antenne dans laquelle la source est positionnée à la place d'une tige métallique au centre de la structure BIP métallique. Toutefois, il est possible de positionner la source entre les tiges. D'autre part, la source peut être excentrée dans la structure à bandes interdites photoniques métallique. La source utilisée dans les modes de réalisation décrits ci-dessus est un dipôle. Toutefois, dans un mode de réalisation pratique, on utilise un monopole vertical monté sur un substrat formant plan de masse dans lequel sont aussi montées les tiges métalliques de la structure BIPM. Le nombre de tiges dans la direction x peut être identique ou différent du nombre de tiges dans la direction y. De plus, la périodicité aₓ et a_{y} entre les tiges selon les directions x ou y peut être identique, comme dans les modes de réalisation décrits, ou différente.

## Revendications

1. Antenne à bandes interdites photoniques (BIP) comportant, selon un plan de directions x, y, une source rayonnante 10 et une structure à bandes interdites photoniques constituée par des tiges métalliques parallèles, perpendiculaires au dit plan, les tiges de diamètre d se répétant nx fois avec une période ax dans la direction x et ny fois avec une période ay dans la direction y, **caractérisée en ce que** la hauteur (H3,H2,H1 ; H'3,H'2,H'1) des tiges vues à partir de la source rayonnante est croissante.

2. Antenne selon la revendication 1, **caractérisée en ce que** les hauteurs (H'3, H'2, H'1) des tiges comprises entre la source et la tige la plus extérieure sont choisies pour être supérieures à k h/n, n étant égal au nombre de tiges vues à partir de la source, h la hauteur de la tige la plus extérieure et k un entier variant entre 1 et n.

3. Antenne selon l'une des revendications 1 ou 2, **caractérisée en ce que** les hauteurs des tiges comprises entre la source et la tige la plus extérieure suivent une fonction monotone croissante.

4. Antenne selon l'une quelconque des revendications 1 à 3, **caractérisée en ce que** les nombres totaux nₓ et n_{y} de tiges dans les directions x et y sont identiques.

5. Antenne selon l'une quelconque des revendications 1 à 4, **caractérisée en ce que** le nombre n de tiges vues à partir de la source est choisi tel que n ≥ 3.

6. Antenne selon l'une quelconque des revendications 1 à 5, **caractérisée en ce que** les périodes ax et ay dans les directions x et y sont identiques.

7. Antenne selon l'une quelconque des revendications 1 à 6, **caractérisée en ce que** les tiges sont réalisées en un matériau métallique présentant une conductivité supérieure à 10⁻⁷ tel que le cuivre, l'argent, l'aluminium.

8. Antenne selon l'une quelconque des revendications 1 à 7, **caractérisée en ce que** la hauteur (H3,H'3) de la première tige vue à partir de la source est choisie tel que H ≥ 3.1 où I est la hauteur de la source rayonnante.

9. Antenne selon l'une quelconque des revendications 1 à 8, **caractérisée en ce que** la source (10) est constituée par un dipôle ou un monopole vertical placé au-dessus du substrat.

10. Antenne selon l'une quelconque des revendications 1 à 9, **caractérisée en ce que** la source (10) est positionnée à la place d'une tige ou entre les tiges.

## Claims

1. Photonic band gap (PBG) antenna comprising, according to a plane of directions x, y, a radiating source 10 and a photonic band gap structure constituted by parallel metal rods, perpendicular to the said plane, the rods of diameter d repeating themselves nx times with a period ax in the direction x and ny times with a period ay in the direction y, **characterized in that** the height (H3,H2,H1; H'3,H'2,H'1) of the rods seen from the radiating source is increasing.

2. Antenna according to claim 1, **characterized in that** the heights (H'3, H'2, H'1) of the rods between the source and the outermost rod is chosen to be greater than k h/n, n being equal to the number of rods seen from the source, h being the height of the outermost rod and k an integer varying between 1 and n.

3. Antenna according to claim 1 or 2, **characterized in that** the heights of the rods between the source and the outermost rod follow an increasing monotonic function.

4. Antenna according to any one of claims 1 to 3, **characterized in that** the total numbers nₓ and n_{y} of rods in the directions x and y are identical.

5. Antenna according to any one of claims 1 to 4, **characterized in that** the number n of rods seen from the source is chosen such that n ≥ 3.

6. Antenna according to any one of claims 1 to 5, **characterized in that** the periods ax and ay in the directions x and y are identical.

7. Antenna according to any one of claims 1 to 6, **characterized in that** the rods are produced in a metal material presenting a conductivity greater than 10⁻⁷ such as copper, silver, aluminium.

8. Antenna according to any one of claims 1 to 7, **characterized in that** the height (H3,H'3) of the first rod seen from the source is chosen such that H ≥ 3.1 where I is the height of the radiating source.

9. Antenna according to any one of claims 1 to 8, **characterized in that** the source (10) is constituted by a dipole or vertical monopole placed above the substrate.

10. Antenna according to any one of claims 1 to 9, **characterized in that** the source (10) is positioned in the place of a rod or between the rods.

## Patentansprüche

1. Antenne mit verbotenen Photonenbändern (BIP), welche gemäß einer in den x-y-Richtungen aufgespannten Ebene eine strahlende Quelle 10 und eine Struktur mit verbotenen Photonenbändern, welche durch parallele, senkrecht zu der Ebene verlaufende metallische Stäbe gebildet ist, aufweist, wobei die Stäbe mit einem Durchmesser d sich nx Mal mit einer Periode ax in der x-Richtung und ny Mal mit einer Periode ay in der y-Richtung wiederholen, **dadurch gekennzeichnet, dass** die Höhe (H3, H2, H1; H'3, H'2, H'1) der von der strahlenden Quelle aus betrachteten Stäbe steigt.

2. Antenne nach Anspruch 1, **dadurch gekennzeichnet, dass** die Höhen (H'3, H'2, H'1) der Stäbe, die zwischen der Quelle und dem am weitesten nach außen gelegenen Stab angeordnet sind, derart gewählt werden, dass sie k h/n übersteigen, wobei n gleich der Anzahl der von der Quelle aus betrachteten Stäbe ist, h die Höhe des am weitesten nach außen gelegenen Stabs ist und k eine Ganzzahl zwischen 1 und n ist.

3. Antenne nach einem der Ansprüche 1 oder 2, **dadurch gekennzeichnet, dass** die Höhen der Stäbe, die zwischen der Quelle und dem am weitesten nach außen gelegenen Stab angeordnet sind, einer monoton ansteigenden Funktion entsprechen.

4. Antenne nach einem der Ansprüche 1 bis 3, **dadurch gekennzeichnet, dass** die Gesamtanzahl nₓ und n_{y} von Stäben in den x- und y-Richtungen identisch ist.

5. Antenne nach einem der Ansprüche 1 bis 4, **dadurch gekennzeichnet, dass** die Anzahl n von Stäben, die von der Quelle aus betrachtet werden, ≥ 3 gewählt wird.

6. Antenne nach einem der Ansprüche 1 bis 5, **dadurch gekennzeichnet, dass** die Perioden ax und ay in den x- und y-Richtungen identisch sind.

7. Antenne nach einem der Ansprüche 1 bis 6, **dadurch gekennzeichnet, dass** die Stäbe aus einem metallischen Material mit einer 10⁻⁷ übersteigenden Leitfähigkeit wie Kupfer, Silber, Aluminium hergestellt sind.

8. Antenne nach einem der Ansprüche 1 bis 7, **dadurch gekennzeichnet, dass** die Höhe (H3, H'3) des von der Quelle aus betrachteten ersten Stabs derart gewählt ist, dass H ≥ 3.1, wobei 1 die Höhe der strahlenden Quelle ist.

9. Antenne nach einem der Ansprüche 1 bis 8, **dadurch gekennzeichnet, dass** die Quelle (10) durch einen Dipol oder einen vertikalen, über dem Substrat angeordneten Monopol gebildet ist.

10. Antenne nach einem der Ansprüche 1 bis 9, **dadurch gekennzeichnet, dass** die Quelle (10) an der Stelle eines Stabs oder zwischen den Stäben positioniert ist.
